# EUROPÄISCHE PATENTSCHRIFT

(11) **EP 1 981 056 B1**
(45) Veröffentlichungstag und Bekanntmachung des Hinweises auf die Patenterteilung: **04.06.2014**
(21) Anmeldenummer: 08102614.8
(22) Anmeldetag: 14.03.2008
(51) Int. Cl.: H01H 85/20, H01R 9/26, H01R 13/508, H01H 85/56

(54) **Reihenklemmsystem**
Terminal block system
Ensemble de barette à borne

(30) Priorität: 12.04.2007 DE 202007005373 U
(43) Veröffentlichungstag der Anmeldung: 15.10.2008
(73) Patentinhaber: Weidmüller Interface GmbH & Co. KG, 32758 Detmold (DE)
(72) Erfinder: Diekmann, Jörg, 33813, Oerlinghausen (DE); Diekmann, Torsten, 33818, Leopoldshöhe (DE); Lenschen, Michael, 32756, Detmold (DE); Buhrke, Jörn, 32312, Lübbecke (DE)
(74) Vertreter: Dantz, Jan Henning

(56) Entgegenhaltungen:
- EP-A2- 1 052 731
- EP-A2- 1 953 869
- DE-A1- 10 011 385
- DE-A1- 19 515 358
- DE-A1-102004 017 179
- DE-U1- 20 113 382

## Beschreibung

Die Erfindung betrifft ein Reihenklemmensystem nach dem Oberbegriff des Anspruchs 1, wie z.B. im DE 195 15 358 A1 offenbart.

Es ist bekannt, auf Gehäusesockel von Reihenklemmen, die auf Tragschienen aufrastbar sind, Funktionsbausteine aufzurasten, die z.B. Sicherungen oder Relaisbausteine enthalten können. Einen derartigen Stand der Technik zeigt die EP 0 899 820 A2 oder die DE 20 2004 006 227 U1.

Dabei werden die Funktionsbausteine und die Gehäusesockel in der Regel derart aufeinander angepaßt, dass ein bestimmter Funktionsbaustein nur auf einen bestimmten Gehäusesockel aufrastbar ist.

Dies führt dazu, dass bei einem Reihenklemmenhersteller typischerweise verschiedenste Gehäusesockel für verschiedene Einsatzzwecke im Sortiment gehalten werden müssen.

Zum Stand der Technik werden noch die DE 10 2004 045 889 A1, die DE 102 54 871 A1, die DE 10 2005 005 914 und die WO 95/ 12 905 A1 genannt.

Die Erfindung hat die Aufgabe, dieses Problem zu lösen.

Die Erfindung löst diese Aufgabe durch den Gegenstand des Anspruchs 1.

Die Erfindung schafft ein Reihenklemmensystem mit wenigstens einem Gehäusesockel, der wenigstens eine oder mehrere Anschlussvorrichtungen für Leiter aufweist sowie eine Ausnehmung, insbesondere einen Aufnahmeschacht, für einen in den Aufnahmeschacht einsteckbaren Funktionsbaustein, wobei das Reihenklemmensystem eine Mehrzahl - wenigstens drei - von Funktionsbausteinen unterschiedlicher Funktion und/oder Geometrie aufweist, die jeweils in die Ausnehmung einsteckbar sind und dort wenigstens einen oder mehrere Kontakte kontaktieren und dort vorzugsweise verrastbar sind.

Derart wird jeweils ein Reihenklemmensockel - hier Grundsockel genannt - für viele verschiedene Funktionsbausteine genutzt bzw. nutzbar, was die Lagerhaltung reduziert und die Anlagenplanung und -auslegung vereinfacht.

Vorteilhafte Ausgestaltungen der Erfindung sind den Unteransprüchen zu entnehmen.

Nachfolgend wird die Erfindung unter Bezugnahme auf die Zeichnung anhand von Ausführungsbeispielen näher beschrieben. Es zeigt:
- Figur 1a, 1b: eine erfindungsgemäße Reihenklemme mit einem ersten Funktionsbaustein im eingesteckten und im nicht eingesteckten Zustand;
- Figuren 2 bis 6: die Reihenklemme aus Figur 1 mit weiteren Funktionsbausteinen jeweils im eingesteckten und nicht eingesteckten Zustand;
- Figur 7: die Reihenklemme aus Figur 1 mit den sechs verschiedenen Funktionsbausteinen aus Figur 1 bis 6;
- Figuren 8 bis 13: perspektivische Ansichten und dargestellte Ansichten der Reihenklemme aus Figur 1 bis 7 sowie weitere Ausgestaltungen erfindungsgemäßer Reihenklemmen mit verschiedenen Funktionsbausteinen.

Figur 1 zeigt eine Reihenklemme 1 eines Reihenklemmensystems, das überblickartig in Figur 7 dargestellt ist.

Die Reihenklemme 1 weist einen Gehäusesockel 2 aus eine isolierenden Material auf, der mittels Rastfüßen 3 auf eine Tragschiene 4 aufsetzbar und dort arretiert/verrastbar ist.

In dem Gehäusesockel 2 aus Isolierstoff sind wenigstens zwei oder mehr Anschlussvorrichtungen 5, 6 zum Anschluss externer Leiter angeordnet.

Diese Anschlussvorrichtungen 5, 6 sind hier als beispielhaft als Druckfederkontakte in Direktstecktechnik ausgebildet, die eine Druckfeder (nur andeutungsweise zu erkennen) und einen Klemmkäfig 7 aufweisen, wobei Leiter durch Öffnungen 8 im Gehäusesockel 2 in die Anschlussvorrichtungen einsteckbar sind.

Der Gehäusesockel 2 weist wenigstens eine Ausnehmung 9 zur Aufnahme von Funktionsbausteinen 10 auf, die gemäß Figur 1 bis 6 bzw. 7 in verschiedenster Art ausgestaltet sind.

Die Ausnehmung 9 ist hier mittig zwischen den zwei Anschlussvorrichtungen 5 und direkt oberhalb der Tragschiene 4 im Gehäusesockel 2 ausgebildet.

Die Ausnehmung 9 ist in Anreihrichtung bzw. Längserstreckungsrichtung der Tragschiene 4 beidseits von dünnen, isolierenden Trennwänden 29, 30 begrenzt.

Die Ausnehmungen erstrecken sich im Wesentlichen nahezu bis zum unteren Rand des Gehäusesockels 2 an der Tragschiene 4.

In die Ausnehmung 9 ragen hier zwei Kontakte 11, 12 hinein, die zur Kontaktierung entsprechend ausgebildeter Kontakte (hier nicht zu erkennen) an den Funktionsbausteinen 10 ausgebildet sind.

Die Kontakte 11, 12 sind über Stromschienen 13 mit den Anschlussvorrichtungen 5 verbunden.

Erfindungsgemäß ist es nunmehr möglich, verschiedenste Funktionsbausteine 10 in die Ausnehmung 9 einzusetzen.

So zeigt Figur 1 einen ersten Funktionsbaustein 10a, der einen Isolierkörper 14 mit einer seitlichen Aufnahme 15 für eine Sicherung 16 aufweist.

Der Isolierkörper 14 ist mit Rastvorsprüngen 17 versehen, die zum Eingriff in korrespondierend geformte Rastausnehmungen in der Ausnehmung 9 (hier nicht zu erkennen) ausgebildet sind.

Seitlich weist der Isolierkörper einen Steg 18 auf, der als Führungssteg dient und zum Eingriff eine korrespondierende Nut (hier nicht zu erkennen) in der Ausnehmung 9 ausgestaltet ist.

Das Gehäuse bzw. der Isolierkörper 14 des Funktionsbausteins 10 ist gestuft ausgebildet.

Es ist es denkbar, nach Art der Fig. 1 mehrere Funktionsbausteine 10a mit verschiedenen bemessenen Sicherungshaltern für verschieden bemessene Sicherungen ( 5 x 20, 5 x 25, 6, 35 x 32) vorzusehen (nicht dargestellt).

Der Funktionsbaustein 10a der Figur 1, der als Sicherungshalter fungiert, wird in der untersten Stellung arretiert.

Dabei kann eine Zwischenstellung (zur Trennung) vorgesehen sein.

Gemäß Figur 2 ist der Funktionsbaustein 10b als steckbarer Sicherungsautomat ausgebildet, wie er beispielsweise im Handel frei erhältlich ist. Er ist für verschiedene Automaten für verschiedenste Nennströme nutzbar.

Auch der Sicherungsautomat wird in der untersten Stellung arretiert. Dort kontaktieren seine Kontakte 31, 32 die Kontakte 11, 12 in der Ausnehmung 9.

Es kann wiederum eine Zwischenstellung zur Trennung vorgesehen sein.

Figur 3 zeigt einen Funktionsbaustein 10c, der seinerseits als steckbarer Sicherungshalter mit einer Aufnahme 33 für Flachsicherungen (insbesondere Kfz-Sicherungen) 20 ausgebildet ist. Es sind verschiedene Flachsicherungen für verschiedene Nennströme lieferbar.

Auch dieser Funktionsbaustein 10c wird in der unteren Stellung arretiert. Es kann wiederum eine Zwischenstellung zur Trennung vorgesehen sein (nicht dargestellt).

Figur 4 zeigt einen Funktionsbaustein 10d, der zur Aufnahme von Elektronikeinbauten 21 ausgelegt ist. Diese Elektronikeinbauten 21 können beispielsweise als Leiterplatte mit verschiedenen Elektronikbausteinen ausgebildet sein. Es ist auch denkbar, hier einen anderen Elektronikaufbau zu realisieren. Denkbar ist beispielsweise auch die Ausgestaltung als Relaisbaustein.

Figur 5 zeigt ein Ausführungsbeispiel, bei dem der Funktionsbaustein 10e als steckbarer Einsatz mit Trennerfunktion ausgebildet ist, so dass eine Art Trennklemme realisiert wird.

Hier sind in nicht eingestecktem Zustand (Figur 5a) eine Zwischenstellung (getrennt) und Trenner eingesteckt (Figur 5c) dargestellt.

In Figur 5c sind die Kontakte zwischen den Funktionsbausteinen 10 und dem Grundsockel 2 geschlossen. In Figur 5b sind sie geöffnet.

Nach Figur 6 ist der Funktionsbaustein 10f als zusätzliche steckbare Anschlussklemme ausgebildet, die ein eigenes Gehäuse 34 mit einem weiteren Anschluss 35 in beliebiger Technik aufweisen kann, der beispielsweise als Zugfederanschluß - wie in Figur 6 dargestellt - ausgestaltet sein kann. Alternative Ausgestaltungen in Push-in-Technik, Druckfedertechnik, als Schraubanschluss, als IDC-Anschluss u.dgl. sind ebenfalls denkbar.

Figur 7 zeigt eine Übersicht der verschiedenen Funktionsbausteine 10a bis 10f.

Weitere Funktionsbausteine mit weiteren - hier nicht dargestellten Funktionen - sind denkbar.

Vorteilhaft ist es, wenn die Ausnehmung 9 verschiedene Rastkonturen zum Verrasten von verschiedenen korrespondierenden Rastmitteln verschieden ausgestalteter Funktionsbausteine aufweist, so dass auch Funktionsbausteine unterschiedlicher äußerer Geometrie in der Ausnehmung 9 verrastbar sind (man vergleiche z. B. Fig. 1 und 2).

Nach Figur 8a weist ein weiterer Funktionsbaustein 10g eine LED auf, welche den Zustand anzeigt. Das LED trägt das Bezugszeichen 36.

Eine LED 37 kann auch in einem Markierungskanal 24 positioniert werden, der im Grundgehäuse angeordnet ist.

Der Markierer kann auch transparent ausgeführt werden, so dass zwei Funktionen kombinierbar sind: eine Beschriftung und/oder eine optische Anzeige durch eine LED oder eine Glimmlampe o.dgl.

Diese kombinierte Funktion könnte auch an einem Sicherungshebel untergebracht werden.

Der Funktionsbaustein und/oder der Grundbaustein können auch mit einem RFID-(Radio Frequency Identification)-Baustein zur Übertragung des Funktionszustandes, beispielsweise des Sicherungssignalzustandes versehen sein.

Figur 9 zeigt eine weitere Variante, bei welcher der Funktionsbaustein 10, beispielsweise der Sicherungshalter 10a, vor Vibrationen u.dgl. durch einen separaten (oder angeformten) Verriegelungshaken 25 in der Ausnehmung 9 gesichert ist.

Der separate Verriegelungshaken 25 weist Verriegelungsmittel 26 zur Verriegelung in einer Ausnehmung 40 am Funktionsbaustein 10 auf, einen Betätigungshebel 27 und einen Rasthaken 28, der zum Hintergriff einer entsprechenden Rastkante bzw. Rastschulter 38 am Gehäusesockel 2 in der Ausnehmung 9 ausgebildet ist (Fig. 11).

Beim Einstecken weicht der Rasthaken 28 aus und schwenkt in der untersten Position in den Hinterschnitt 38a ein und verhindert so ein Lösen des Funktionsbausteins (Fig. 11c).

Zum Lösen greift man den Griffabschnitt bzw. die Griffmulden 41 und damit den Betätigungshebel 27 und betätigt dadurch automatisch den Rasthaken 28 und löste die Verrastung.

Durch einen Absatz 39 am Gehäusesockel 2 erkennt man, ob der Funktionsbaustein weit genug eingesteckt worden ist (steht der Absatz vom Sicherungshalter sowie die Oberkante vom Klemmträger auf einer Höhe, hat der Sicherungshalter die richtige Tiefe erreicht). Der bewegliche Vorsprung bzw. Absatz 39 am Grundgehäuse sichert eine optische Erkennbarkeit, ob der Sicherungshalter bis in seine Arbeitsposition eingesteckt worden ist. Dies ist in Figur 10a und 10b dargestellt.

In Figur 10a ist der Funktionsbaustein bis zum Grund gesteckt. Hier ist eine optische Erkennung möglich. In der Zwischenposition der Figur 10b besteht kein Kontakt mehr zum Grundgehäuse. Auch diese Funktion wird durch den Verriegelungshaken gehalten, wenn zwei zueinander in Einschubrichtung (in die Ausnehmung 9 hinein) versetzte Hinterschnitte 38a, b vorgesehen sind. Die Funktion des Verriegelungshakens 25 ist insbesondere aus Figur 11 ersichtlich, welche verschiedene Funktionsstellungen zeigt. Gut zu erkennen sind die Hinterschnitte 38a, b.

Gemäß Figur 11b wird durch Betätigen des Hakens der Hinterschnitt gelöst und der Funktionsbaustein 10 kann nach oben hin zum Entnehmen oder zur Verrastung in eine zweite obere Position bewegt werden.

Weitere Ansichten dieser Klemmen sind den Figuren 12 und 13 zu entnehmen.

### Bezugszeichen

- Reihenklemme: 1
- Gehäusesockel: 2
- Rastfuß: 3
- Tragschiene: 4
- Anschlußvorrichtung: 5,6
- Klemmkäfig: 7
- Öffnung: 8
- Ausnehmung: 9
- Funktionsbaustein: 10
- Kontakte: 11, 12
- Stromschiene: 13
- Isolierkörper: 14
- Aufnahme: 15
- Sicherung: 16
- Rastvorsprung: 17
- Steg: 18
- Sicherungsschalter: 20
- Elektronikeinbau: 21
- LED: 23
- Verriegelungshaken: 25
- Verriegelungsmittel: 26
- Betätigungshebel: 27
- Rasthaken: 28
- Trennwände: 29,30
- Kontakte: 31,32
- Aufnahme: 33
- Gehäuse: 34
- Anschluss: 35
- LED: 36
- LED: 37
- Rastschulter: 38
- Absatz: 39
- Ausnehmung: 40
- Griffmulden: 41

## Patentansprüche

1. Reihenklemmensystem mit einem Gehäusesockel (2) der auf eine Tragschiene (4) aufsetzbar ist, der wenigstens eine oder mehrere Anschlussvorrichtungen (5, 6) für Leiter aufweist sowie eine als Aufnahmeschacht ausgebildete Ausnehmung (9), für einen in den Aufnahmeschacht einsteckbaren Funktionsbaustein (10), wobei das Reihenklemmensystem eine Mehrzahl - wenigstens drei - von Funktionsbausteinen (10a, b, c, ...) unterschiedlicher Funktion und/oder Geometrie aufweist, die jeweils in die Ausnehmung (9) einsteckbar sind und dort wenigstens einen oder mehrere Kontakte (11, 12) kontaktieren, **dadurch gekennzeichnet, dass** die Funktionsbausteine (10a, b, c, ...) in der Ausnehmung verrastbar sind und dass die Ausnehmung (9) in Anreihrichtung bzw. Längserstreckungsrichtung der Tragschiene (4) von isolierenden Trennwänden (29, 30) des Gehäusesockels begrenzt ist.

2. Reihenklemmensystem nach Anspruch 1, **dadurch gekennzeichnet, dass** die Funktionsbausteine (10a, b, c, ...) in der Ausnehmung mit einem separaten Verriegelungshaken (25) verrastbar sind.

3. Reihenklemmensystem nach einem der vorstehenden Ansprüche, **dadurch gekennzeichnet, dass** in die Ausnehmung (9) Kontakte (11, 12) hineinragen, die zur Kontaktierung entsprechend ausgebildeter Kontakte an den Funktionsbausteinen (10) ausgebildet sind.

4. Reihenklemmensystem nach Anspruch 3, **dadurch gekennzeichnet, dass** die Kontakte (11, 12) über Stromschienen (13) mit den Anschlussvorrichtungen (5) verbunden sind.

5. Reihenklemmensystem nach einem der vorstehenden Ansprüche, **dadurch gekennzeichnet, dass** die Funktionsbausteine (10) einen Isoherkörper (14) aufweisen.

6. Reihenklemmensystem nach Anspruch 5, **dadurch gekennzeichnet, dass** der Isolierkörper (14) mit Rastvorsprüngen (17) versehen ist, die zum Eingriff in korrespondierend geformte Rastausnehmungen in der Ausnehmung (9) ausgebildet sind.

7. Reihenklemmensystem nach einem der vorstehenden Ansprüche, **dadurch gekennzeichnet, dass** der Isolierkörper (14) einen Steg (18) aufweist, der als Führungssteg dient und zum Eingriff eine korrespondierende Nut in der Ausnehmung (9) ausgestaltet ist.

8. Reihenldemmensystem nach einem der vorstehenden Ansprüche, **dadurch gekennzeichnet, dass** das Gehäuse bzw. der Isolierkörper (14) gestuft ausgebildet ist.

9. Reihenklemmensystem nach einem der vorstehenden Ansprüche, **dadurch gekennzeichnet, dass** ein erster der Funktionsbausteine (10a) den Isolierkörper (14) mit einer seitlichen Aufnahme (15) für eine Sicherung (16) aufweist.

10. Reihenklemmensystem nach einem der vorstehenden Ansprüche, **dadurch gekennzeichnet, dass** mehrere der Funktionsbausteine (10a) mit verschieden bemessenen Aufnahmen (15) für verschieden bemessene Sicherungen vorgesehen sind.

11. Reihenklemmensystem nach einem der vorstehenden Ansprüche, **dadurch gekennzeichnet, dass** der Funktionsbaustein (10a) in einer Zwischenstellung und in einer Betriebsstellung in der Ausnehmung arretierbar ist.

12. Reihenklemmensystem nach einem der vorstehenden Ansprüche, **dadurch gekennzeichnet, dass** einer der Funktionsbausteine (10b) als steckbarer Sicherungsautomat ausgebildet ist.

13. Reihenklemmensystem nach einem der vorstehenden Ansprüche, **dadurch gekennzeichnet, dass** der Funktionsbaustein (10c) als steckbarer Sicherungshalter mit einer Aufnahme (33) für eine Flachsicherung (20) ausgebildet ist.

14. Reihenklemmensystem nach einem der vorstehenden Ansprüche, **dadurch gekennzeichnet, dass** der Funktionsbaustein (10d) zur Aufnahme von Elektronikeinbauten (21) ausgelegt ist.

15. Reihenklemmensystem nach einem der vorstehenden Ansprüche, **dadurch gekennzeichnet, dass** der Funktionsbaustein (10e) als steckbarer Einsatz mit Trennerfunktion ausgebildet ist, so dass eine Trennklemme realisiert wird.

16. Reihenklemmensystem nach einem der vorstehenden Ansprüche, **dadurch gekennzeichnet, dass** der Funktionsbaustein (10f) als zusätzliche steckbare Anschlussklemme ausgebildet ist, die ein eigenes Gehäuse (34) mit einem weiteren Anschluss (35) aufweist.

17. Reihenklemmensystem nach einem der vorstehenden Ansprüche, **dadurch gekennzeichnet, dass** der Funktionsbaustein (10) eine LED (36) aufweist.

18. Reihenklemmensystem nach einem der vorstehenden Ansprüche, **dadurch gekennzeichnet, dass** der Grundsockel (2) eine LED (37) aufweist.

19. Reihenklemmensystem nach einem der vorstehenden Ansprüche, **dadurch gekennzeichnet, dass** das Grundgehäuse in einem Markierungskanal (24) die LED (37) aufweist.

20. Reihenklemmensystem nach einem der vorstehenden Ansprüche, **dadurch gekennzeichnet, dass** der Markierer transparent ausgeführt ist.

21. Reihenklemmensystem nach einem der vorstehenden Ansprüche, **dadurch gekennzeichnet, dass** der Funktionsbaustein (10) einen RFID-Baustein aufweist.

22. Reihenklemmensystem nach einem der Ansprüche 2 order 3 bis 21 als abhängig von Anspruch 2, **dadurch gekennzeichnet, dass** der Verriegelungshaken (25) Verriegelungsmittel (26) zur Verriegelung in einer Ausnehmung (40) am Funktionsbaustein (10) aufweist, einen Betätigungshebel (27) und einen Rasthaken (28), der zum Hintergriff wenigstens einer entsprechenden Rastkante bzw. Rastschulter (38) am Gehäusesockel (2) in der Ausnehmung (9) ausgebildet ist.

23. Reihenklemmensystem nach Anspruch 22, **dadurch gekennzeichnet, dass** der Rasthaken (28) zum Hintergriff von wenigstens zwei Rastschultern (38a,b) am Gehäusesockel (2) in der Ausnehmung (9) ausgebildet ist.

24. Reihenklemmensystem nach einem der vorstehenden Ansprüche, **dadurch gekennzeichnet, dass** ein beweglicher Absatz (39) am Gehäusesockel (2) vorgesehen ist, der es optisch erkennbar macht, ob der Funktionsbaustein in seine Betriebssteillung gebracht ist.

25. Reihenklemmensystem nach einem der vorstehenden Ansprüche, **dadurch gekennzeichnet, dass** die Ausnehmung (9) zwischen den zwei Anschlussvorrichtungen (5) und direkt oberhalb der Tragschiene (4) im Gehäusesockel (2) ausgebildet ist

26. Reihenklemmensystem nach einem der vorstehenden Ansprüche, **dadurch gekennzeichnet, dass** die Ausnehmung (9) verschiedene Rastkonturen zum Verrasten von verschiedenen korrespondierenden Rastmitteln verschieden ausgestalteter Funktionsbausteine aufweist, so dass Funktionsbausteine unterschiedlicher äußerer Geometrie in der Ausnehmung (9) verrastbar sind.

## Claims

1. A terminal block system, comprising a housing base (2) which can be placed on a mounting rail (4), comprises at least one or several connection apparatuses (5, 6) for conductors, and a recess (9) arranged as a receiving slot for a functional module (10) that can be inserted into the receiving slot, wherein the terminal block system comprises a plurality of at least three functional modules (10a, b, c, ...) of different function and/or geometry, which are respectively insertable into the recess (9) and make contact there with at least one or several contacts (11, 12), **characterized in that** the functional modules (10a, b, c, ...) can be latched in the recess, and that the recess (9) is bounded by insulating separating walls (29, 30) of the housing base in the side-by-side direction or the direction of longitudinal extension of the mounting rail (4).

2. A terminal block system according to claim 1, **characterized in that** the functional modules (10a, b, c, ...) can be latched in the recess with a separate locking hook (25).

3. A terminal block system according to one of the preceding claims, **characterized in that** contacts (11, 12) protrude into the recess (9) which are arranged for making contact with respectively arranged contacts on the functional modules (10).

4. A terminal block system according to claim 3, **characterized in that** the contacts (11, 12) are connected via busbars (13) to the connection apparatuses (5).

5. A terminal block system according to one of the preceding claims, **characterized in that** the functional modules (10) comprise an insulating body (14).

6. A terminal block system according to claim 5, **characterized in that** the insulating body (14) is provided with latching protrusions (17) which are arranged for the engagement in correspondingly shaped latching recesses in the recess (9).

7. A terminal block system according to one of the preceding claims, **characterized in that** the insulating body (14) comprises a web (18) which is used as a guide web and is arranged for engagement in a corresponding groove in the recess (9).

8. A terminal block system according to one of the preceding claims, **characterized in that** the housing or insulating body (14) is arranged in a stepped manner.

9. A terminal block system according to one of the preceding claims, **characterized in that** a first one of the functional modules (10a) comprises the insulating body (14) with a lateral receiver (15) for a fuse (16).

10. A terminal block system according to one of the preceding claims, **characterized in that** several of the functional modules (10a) are provided with differently dimensioned receivers (15) for differently dimensioned fuses.

11. A terminal block system according to one of the preceding claims, **characterized in that** the functional module (10a) can be locked in an intermediate position and in an operating position in the recess.

12. A terminal block system according to one of the preceding claims, **characterized in that** one of the functional modules (10b) is arranged as an insertable automatic circuit breaker.

13. A terminal block system according to one of the preceding claims, **characterized in that** the functional module (10c) is arranged as an insertable fuse holder with a receiver (33) for a blade-type fuse (20).

14. A terminal block system according to one of the preceding claims, **characterized in that** the functional module (10d) is arranged for receiving electronic installations (21).

15. A terminal block system according to one of the preceding claims, **characterized in that** the functional module (10e) is arranged as an insertable insert with disconnector function, so that a disconnector terminal is realized.

16. A terminal block system according to one of the preceding claims, **characterized in that** the functional module (10f) is arranged as an additional insertable connecting terminal which comprises a separate housing (34) with a further connection (35).

17. A terminal block system according to one of the preceding claims, **characterized in that** the functional module (10) comprises an LED (36).

18. A terminal block system according to one of the preceding claims, **characterized in that** the base (2) comprises an LED (37).

19. A terminal block system according to one of the preceding claims, **characterized in that** the basic enclosure comprises the LED (37) in a marking channel (24).

20. A terminal block system according to one of the preceding claims, **characterized in that** the marker is arranged transparently.

21. A terminal block system according to one of the preceding claims, **characterized in that** the functional module (10) comprises an RFID module.

22. A terminal block system according to one of the claims 2 or 3 to 21 as depending on claim 2, **characterized in that** the locking hook (25) comprises locking means (26) for locking in a recess (40) on the functional module (10), an actuating lever (27) and a latching hook (28) which is arranged for engaging behind at least one respective latching edge or latching shoulder (38) on the housing base (2) in the recess (9).

23. A terminal block system according to claim 22, **characterized in that** the latching hook (28) is arranged for engaging behind at least two latching shoulders (38a,b) on the housing base (2) in the recess (9).

24. A terminal block system according to one of the preceding claims, **characterized in that** a movable shoulder (39) is provided on the housing socket (2), which allows visually recognizing whether the functional module has been brought to its operating position.

25. A terminal block system according to one of the preceding claims, **characterized in that** the recess (9) is arranged between two connection apparatuses (5) and directly above the mounting rail (4) in the housing base (2).

26. A terminal block system according to one of the preceding claims, **characterized in that** the recess (9) comprises different latching contours for latching different corresponding latching means of differently arranged functional modules, so that functional modules of different exterior geometry can be latched in the recess (9).

## Revendications

1. Système de bloc de jonction comportant un socle de boitier (2) pouvant être positionné sur un rail support (4) qui comporte au moins un ou plusieurs dispositifs de connexion (5, 6) de conducteurs ainsi qu'un évidement (9) réalisé sous la forme d'un puits de réception pour un composant fonctionnel (10) pouvant être enfiché dans ce puits de réception, ce système de bloc de jonction comportant plusieurs - au moins 3 - composants fonctionnels (10a, b, c...) ayant des fonctions et/ou des géométries différentes, qui sont respectivement enfichables dans l'évidement (9) et qui y viennent en contact avec au moins un ou plusieurs contact(s) (11, 12),
**caractérisé en ce que**
les composants fonctionnels (10a, b, c...) peuvent être encliquetés dans l'évidement et l'évidement (9) est limité dans la direction d'alignement ou dans la direction d'extension longitudinale du rail support (4) par des parois de séparation isolantes (29, 30) du socle du boitier.

2. Système de bloc de jonction conforme à la revendication 1,
**caractérisé en ce que**
les composants fonctionnels (10a, b, c...) peuvent être encliquetés dans l'évidement avec un crochet de verrouillage (25) séparé.

3. Système de bloc de jonction conforme à l'une des revendications précédentes,
**caractérisé en ce que**
dans l'évidement (9) pénètrent des contacts (11, 12) qui sont réalisés pour permettre la mise en contact de contacts réalisés de façon correspondante sur les composants fonctionnels (10).

4. Système de bloc de jonction conforme à la revendication 4,
**caractérisé en ce que**
les contacts (11, 12) sont reliés au dispositif de connexion (5) par des rails conducteurs (13).

5. Système de bloc de jonction conforme à l'une des revendications précédentes,
**caractérisé en ce que**
les composants fonctionnels (10) comportent un corps isolant (14).

6. Système de bloc de jonction conforme à la revendication 5,
**caractérisé en ce que**
le corps isolant (14) est équipé de saillies d'encliquetage (17) qui, sont réalisées pour venir en prise dans des évidements d'encliquetage de forme correspondante réalisée dans l'évidement (9).

7. Système de bloc de jonction conforme à l'une des revendications précédentes,
**caractérisé en ce que**
le corps isolant (14) comporte une traverse (18) servant de traverse de guidage et réalisée pour venir en prise dans une rainure correspondante réalisée dans l'évidement (9).

8. Système de bloc de jonction conforme à l'une des revendications précédentes,
**caractérisé en ce que**
le boitier ou le corps isolant (14) est réalisé avec des gradins.

9. Système de bloc de jonction conforme à l'une des revendications précédentes,
**caractérisé en ce qu'**
un premier des composants fonctionnels (10a) comporte le corps isolant (14) avec un logement de réception latéral (15) d'un élément de sécurité (16).

10. Système de bloc de jonction conforme à l'une des revendications précédentes,
**caractérisé en ce que**
plusieurs des composants fonctionnels (10a) présentent des logements de réception (15) de différentes dimensions pour des éléments de sécurité ayant des dimensions différentes.

11. Système de bloc de jonction conforme à l'une des revendications précédentes,
**caractérisé en ce que**
le composant fonctionnel (10a) peut être bloqué dans une position intermédiaire et dans une position de fonctionnement dans l'évidement.

12. Système de bloc de jonction conforme à l'une des revendications précédentes,
**caractérisé en ce que**
l'un des composants fonctionnels (10b) est réalisé sous la forme d'un élément de sécurité automatisé susceptible d'être enfiché.

13. Système de bloc de jonction conforme à l'une des revendications précédentes,
**caractérisé en ce que**
le composant fonctionnel (10c) est réalisé sous la forme d'un élément de retenue de sécurité ayant un logement de réception (33) d'un élément de sécurité plan (20).

14. Système de bloc de jonction conforme à l'une des revendications précédentes,
**caractérisé en ce que**
le composant fonctionnel (10d) est réalisé pour permettre la réception d'éléments électroniques (21).

15. Système de bloc de jonction conforme à l'une des revendications précédentes,
**caractérisé en ce que**
le composant fonctionnel (10e) est réalisé sous la forme d'un insert enfichable avec une fonction d'interrupteur séparateur de façon à réaliser une borne sectionnable.

16. Système de bloc de jonction conforme à l'une des revendications précédentes,
**caractérisé en ce que**
le composant fonctionnel (10f) est réalisé sous la forme d'une borne de connexion enfichable supplémentaire qui comporte un boitier propre (34) avec une autre connexion (35).

17. Système de bloc de jonction conforme à l'une des revendications précédentes,
**caractérisé en ce que**
le composant fonctionnel (10) comporte une LED (36).

18. Système de bloc de jonction conforme à l'une des revendications précédentes,
**caractérisé en ce que**
le socle de base (2) comporte une LED (37).

19. Système de bloc de jonction conforme à l'une des revendications précédentes,
**caractérisé en ce que**
le boitier de base comporte la LED (37) dans un canal de repérage (24).

20. Système de bloc de jonction conforme à l'une des revendications précédentes,
**caractérisé en ce que**
le repère est transparent.

21. Système de bloc de jonction conforme à l'une des revendications précédentes,
**caractérisé en ce que**
le composant fonctionnel (10) comporte un composant RFID.

22. Système de bloc de jonction conforme à l'une des revendications 2 ou 3 à 21, dans la mesure où elles sont dépendantes de la revendication 2,
**caractérisé en ce que**
le crochet de verrouillage (25) comporte des moyens de verrouillage (26) pour permettre un verrouillage dans un évidement (40) sur le composant fonctionnel (10), un levier d'actionnement (27) et un crochet d'encliquetage (28) qui est réalisé dans l'évidement (9) pour venir en prise en arrière d'au moins une arête d'encliquetage ou d'un épaulement d'encliquetage correspondant (38) du socle de boitier (2).

23. Système de bloc de jonction conforme à la revendication 22,
**caractérisé en ce que**
le crochet d'encliquetage (28) est réalisé dans l'évidement (9) pour venir en prise en arrière d'au moins deux épaulement d'encliquetage (38a, b) sur le socle (2) du boitier.

24. Système de bloc de jonction conforme à l'une des revendications précédentes,
**caractérisé en ce qu'**
il est prévu sur le socle de boitier (2) un talon mobile (39) qui permet la reconnaissance optique du fait que le composant fonctionnel est positionné dans sa position de fonctionnement.

25. Système de bloc de jonction conforme à l'une des revendications précédentes,
**caractérisé en ce que**
l'évidement (9) est réalisé entre les deux dispositifs de connexion (5) et directement au-dessus du rail support (4) dans le socle du boitier (2).

26. Système de bloc de jonction conforme à l'une des revendications précédentes,
**caractérisé en ce que**
l'évidement (9) comporte différents contours d'encliquetage pour permettre l'encliquetage de différents moyens d'encliquetage correspondants de composants fonctionnels de différentes confirmations de sorte que des composants fonctionnels ayant une géométrie externe différente puissent être encliquetés dans l'évidement (9).
